# EUROPÄISCHE PATENTSCHRIFT

(11) **EP 2 522 466 B1**
(45) Veröffentlichungstag und Bekanntmachung des Hinweises auf die Patenterteilung: **27.11.2019**
(21) Anmeldenummer: 12163118.8
(22) Anmeldetag: 04.04.2012
(51) Int. Cl.: B25D 16/00

(54) **Handwerkzeugmaschine und Betriebsverfahren einer Handwerkzeugmaschine**
Hand-held power tool and operating method of a hand-held power tool
Machine-outil portative et méthode d'opération d'une machine-outil portative

(30) Priorität: 12.05.2011 DE 102011075763
(43) Veröffentlichungstag der Anmeldung: 14.11.2012
(73) Patentinhaber: HILTI Aktiengesellschaft, 9494 Schaan (LI)
(72) Erfinder: Hoop, Alexander, 9494 Schaan (LI); Profunser, Dieter, 6835 Zwischenwasser (AT); Wierer, Michael, 6700 Bludenz (AT)
(74) Vertreter: Hilti Aktiengesellschaft Corporate Intellectual Property

(56) Entgegenhaltungen:
- EP-A2- 0 976 505
- FR-A- 903 072

## Beschreibung

### GEBIET DER ERFINDUNG

Die vorliegende Erfindung betrifft eine Handwerkzeugmaschine, insbesondere eine Handwerkzeugmaschine für ein sich drehendes Werkzeug, wie einen Elektroschrauber, eine Bohrmaschine, einen Bohrhammer oder einen Bohrmeißel, gemäß dem Oberbegriff von Anspruch 1 und wie aus EP 0 976 505 A2 bekannt. Die vorliegende Erfindung betrifft ebenso ein Betriebsverfahren einer Handwerkzeugmaschine.

Aus FR 903 072 A ist eine Überlastkupplung für Werkzeugmaschinen bekannt. An einer Antriebswelle ist ein Klinkenrad befestigt. Die Klinken greifen in eine Verzahnung an der Abtriebswelle ein. Die Klinken werden durch eine Steuerscheibe betätigt. Die Steuerscheibe ist um die Antriebswelle schwenkbar aufgehängt. Eine parallele Scheibe ist starr mit der Antriebswelle verbunden. Eine an den beiden Scheiben exzentrisch aufgehängte Feder überträgt ein Drehmoment von der Antriebswelle auf die Steuerscheibe. Bedingt durch das Drehmoment wird die Steuerscheibe gegenüber der parallelen Scheibe und dem Klinkenrad um einen Winkel verschwenkt. Wenn der Winkel einen Grenzwert überschreitet, gibt die Steuerscheibe die Klinken frei, wodurch Abtriebswelle sich frei gegenüber der Antriebswelle drehen kann. Das an der Steuerscheibe anliegende Drehmoment fällt dabei ab, wodurch diese wieder in die Ausgangsposition zurückkehrt und die Klinken verriegelt.

### OFFENBARUNG DER ERFINDUNG

Die erfindungsgemäße Handwerkzeugmaschine wird im Anspruch 1 definiert. Sie beinhaltet eine Werkzeugaufnahme, eine Abtriebswelle, die mit der Werkzeugaufnahme gekoppelt ist, einen Motor, der mit einer Antriebswelle gekoppelt ist, und eine Kupplung. Die Kupplung hat eine Federeinrichtung, welche Antriebswelle und Abtriebswelle kraftschlüssig verbindet. Die Federeinrichtung ist an einem Exzenter der Abtriebswelle und an einem Exzenter der Antriebswelle dauerhaft, unlösbar aufgehängt. Die Federeinrichtung ist in jeder relativen Stellung der Antriebswelle und der Abtriebswelle mit den beiden Exzentern verbunden.

Die Exzenter sind vorzugsweise starr mit den jeweiligen Wellen verbunden. Exzenter und Welle können ein materialschlüssig zusammenhängendes Bauteil sein. Ein Drehmoment wird vollständig und dauerhaft von der Welle auf den Exzenter und umgekehrt übertragen. Die Feder übt dauerhaft, vorzugsweise parallel zu einer Verbindungslinie der beiden Exzenter, in einer ersten Richtung eine Federkraft auf den abtriebsseitigen Exzenter und in einer der ersten Richtung entgegengesetzten zweiten Richtung eine entgegengesetzte gleichstarke Federkraft auf den antriebsseitigen Exzenter aus.

In Abhängigkeit der relativen Winkelstellung des antriebsseitigen Exzenters zu dem abtriebsseitigen Exzenters ändert sich das von der Federeinrichtung auf die Abtriebswelle ausgeübte Drehmoment in Betrag und Drehsinn. Ein Wechsel des Drehsinns erfolgt bei Überschreiten von Ruhestellung und Totpunkt der Kupplung, bei welchen die Exzenter minimal oder maximal voneinander beabstandet sind. Solange ein antriebsseitig angelegtes Drehmoment geringer als ein oberer Grenzwert ist, folgt die Antriebswelle der Abtriebswelle in gleichem Drehsinn. Wenn das angelegte Drehmoment größer als der obere Grenzwert ist, überschreitet die Kupplung den Totpunkt und die Federeinrichtung übt ein zu der Antriebswelle gegenläufiges Drehmoment aus. Die Werkzeugaufnahme dreht sich rückwärts. Die Federeinrichtung und ggf. der Motor bringen die Kupplung in Ruhestellung, wodurch ein erneuter Wechsel des Drehsinns des übertragenen Drehmoments erfolgt. Die Werkzeugaufnahme dreht sich wieder vorwärts.

Die Abtriebswelle kann parallel, vorzugsweise koaxial zu der Antriebswelle sein. Eine Ausgestaltung sieht vor, dass der Exzenter der Abtriebswelle ein antreibendes Lager beinhaltet, an dem die Federeinrichtung unlösbar aufgehängt ist. Das antreibende Lager ist um eine Achse drehbar ist, die parallel zu einer Drehachse der Abtriebswelle und versetzt zu der Drehachse der Abtriebswelle ist. Der Exzenter der Antriebswelle kann ein angetriebenes Lager beinhalten, an dem die Federeinrichtung unlösbar aufgehängt ist. Das angetriebene Lager ist um eine Achse drehbar, die parallel zu einer Drehachse der Antriebswelle und versetzt zu der Drehachse der Antriebswelle ist. Die Aufhängung an einem drehbaren Lager ermöglicht der Federeinrichtung sich parallel zu einer Verbindungslinie zwischen den beiden Exzentern auszurichten. Federn der Federeinrichtung, z.B. Spiralfedern, werden nur längs ihrer Achse belastet und unterliegen keinen oder nur geringen Biegekräften. Die Federeinrichtung hat vorzugsweise eine oder zwei Federn, welche alle parallel zu einer Verbindungslinie des genau einen Exzenters mit dem genau einen anderen Exzenter ausgerichtet sind.

Ein erstes Ende der Federeinrichtung kann derart mit dem ersten Exzenter gekoppelt sein, dass eine Drehbewegung der Antriebswelle und des ersten Endes synchron sind, und ein zweites Ende der Federeinrichtung kann derart mit dem zweiten Exzenter gekoppelt sein, dass eine Drehbewegung der Abtriebswelle und des zweiten Endes synchron sind.

Ein erfindungsgemäßes Betriebsverfahren einer Handwerkzeugmaschine, die eine Werkzeugaufnahme, eine mit der Werkzeugaufnahme gekoppelte Abtriebswelle, einen Motor, eine mit dem Motor gekoppelte Antriebswelle und eine zwischen Antriebswelle und Abtriebswelle geschaltete Kupplung aufweist, wird im Anspruch 7 definiert. Es sieht vor, dass ein Motor die Antriebswelle in einem Drehsinn dreht, die Kupplung in einem ersten Modus ein Drehmoment von der Antriebswelle auf die Abtriebswelle überträgt, die Kupplung in einem zweiten Modus auf die Abtriebswelle ein zu dem Drehsinn gegenläufiges Drehmoment ausübt, wobei die Kupplung von dem ersten Modus in den zweiten Modus wechselt, wenn ein an die Antriebswelle angelegtes Drehmoment ein kritisches Drehmoment überschreitet, und von dem zweiten Modus in den ersten Modus zurück wechselt, nachdem der Motor die Antriebswelle um 180 Grad gegenüber der Abtriebswelle weitergedreht hat. Die Handwerkzeugmaschine wechselt Drehmomentgeschaltet von dem ersten Modus in den zweiten Modus. Der zweiten Modus wird im wesentlichen positionsgesteuert beendet, nämlich wenn die Kupplung durch Drehen der Antriebswelle in den Ruhepunkt überführt ist. Der zweite Modus beginnt, wenn die Kupplung im Totpunkt ist, welcher um 180 Grad versetzt zu dem Ruhepunkt ist.

Eine Ausgestaltung des Betriebsverfahrens sieht vor, dass die Kupplung eine Federeinrichtung aufweist, welche der Motor im ersten Modus vorspannt und welche sich im zweiten Modus zum Ausüben eines entgegen dem Drehsinn wirkenden Drehmoments entspannt. Die Abtriebswelle wird im zweiten Modus nicht durch den Motor sondern durch die Federeinrichtung mit einem Drehmoment beaufschlagt. Die Speisung der Federeinrichtung erfolgt während des ersten Modus und die Freigabe der Energie, wenn die Kupplung den Totpunkt überschreitet.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: eine Handwerkzeugmaschine;
- Fig. 2: eine Kupplung der Handwerkzeugmaschine im Längsschnitt;
- Fig. 3 bis Fig. 5: die Kupplung von Fig. 3 im Querschnitt und verschiedenen Stellungen;
- Fig. 6: eine Kupplung der Handwerkzeugmaschine im Längsschnitt;
- Fig. 7: und Fig. 8 eine Kupplung im Längsschnitt und Querschnitt;

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt schematisch als Beispiel einer Handwerkzeugmaschine mit drehendem Werkzeug einen Bohrhammer **1.** Der Bohrhammer **1** hat eine Werkzeugaufnahme **2**, in welche ein Schaftende **3** eines Werkzeug, z.B. eines des Bohrmeißels **4**, eingesetzt werden kann. Einen primären Antrieb des Bohrhammers **1** bildet ein Motor **5**, welcher ein Schlagwerk **6** und eine hohle Spindel **7** antreibt. Ein Anwender kann den Bohrhammer **1** mittels eines Handgriffs **8** führen und mittels eines Systemschalters **9** den Bohrhammer **1** in Betrieb nehmen. Im Betrieb dreht der Bohrhammer **1** den Bohrmeißel **4** kontinuierlich um eine Arbeitsachse **10** und kann dabei den Bohrmeißel **4** in Schlagrichtung **11** längs der Arbeitsachse **10** in einen Untergrund schlagen.

Das Schlagwerk **6** ist beispielsweise ein pneumatisches Schlagwerk **6.** Ein Erreger **12** und ein Schläger **13** sind in dem Schlagwerk **6** längs der Arbeitsachse **10** beweglich geführt. Der Erreger **12** ist über einen Exzenter **14** oder einen Taumelfinger an den Motor **5** angekoppelt und zu einer periodischen, linearen Bewegung gezwungen. Eine Luftfeder gebildet durch eine pneumatische Kammer **15** zwischen Erreger **12** und Schläger **13** koppelt eine Bewegung des Schlägers **13** an die Bewegung des Erregers **12** an. Der Schläger **13** kann direkt auf ein hinteres Ende des Bohrmeißels **4** aufschlagen oder mittelbar über einen im Wesentlichen ruhenden Zwischenschläger **16** (Döpper) einen Teil seines Impuls auf den Bohrmeißel **4** übertragen. Das Schlagwerk **6** und vorzugsweise die weiteren Antriebskomponenten sind innerhalb eines Maschinengehäuses **17** angeordnet. Ein Getriebe **18** kann zum Untersetzen einer Drehzahl des Motors **5** und Erhöhen dessen Drehmoments im Antriebsstrang zwischen Motor **5** und Spindel **7** vorgesehen sein.

Eine drehmomentgesteuerte Kupplung **20** ist in dem Antriebsstrang zwischen dem Motor **5** und der Werkzeugaufnahme **2** angeordnet. Anstelle der beispielhaft dargestellten Anordnung zwischen dem Motor **5** und dem Getriebe **18** kann die Kupplung **20** beispielsweise zwischen dem Getriebe **18** und der hohlen Abtriebswelle **7** angeordnet werden. Die Kupplung **20** ist ausgelegt, eine Kraftübertragung des Motors **5** an die Werkzeugaufnahme **2** zu unterbrechen, sobald ein angelegtes Drehmoment einen Schwellwert überschreitet. Die Kupplung **20** löst weiters nach einer Unterbrechung der Drehmomentübertragung einen Rückschlag entgegen der vorhergehenden Drehrichtung aus.

Fig. 2 zeigt einen Längsschnitt durch die Kupplung **20**, Fig. 3 bis Fig. 5 zeigen einen Querschnitt in der Ebene III-III. Die beispielhafte Kupplung **20** koppelt eine antriebsseitige Welle **21** mit einer abtriebsseitigen Welle **22**, welche beide koaxial zu einer Drehachse **23** sind. Die antriebsseitige Welle **21** ist mit einer antriebsseitigen Scheibe **24** drehfest verbunden, wodurch diese antriebsseitige Scheibe **24** von dem Motor **5** angetrieben werden kann. Der antriebsseitigen Scheibe **24** längs der Drehachse **23** versetzt und gegenüberliegend ist eine abtriebsseitige Scheibe **25** angeordnet, welche mit der abtriebsseitigen Welle **22** drehfest verbunden ist. Die abtriebsseitige Welle **22** überträgt ein Drehmoment von der abtriebsseitigen Scheibe **25** auf die Werkzeugaufnahme **2.** Die beiden Wellen **21**, **22** können relativ zueinander um beliebige Winkel um die Drehachse **23** gedreht werden. Ein oder mehrere Drehmoment-übertragende Kupplungen und Getriebe können zwischen dem Motor **5** und der antriebsseitigen Scheibe **24** bzw. zwischen der abtriebsseitigen Scheibe **25** und der Werkzeugaufnahme **2** angeordnet sein.

Die antriebsseitige Scheibe **24** und die abtriebsseitige Scheibe **25** sind über eine Federeinrichtung **26** gekoppelt. Die antriebsseitige Scheibe **24** hat ein antreibendes Lager **27**, welches mit einem Ende **28** der Federeinrichtung **26** unlösbar verbunden ist. Die abtriebsseitige Scheibe **25** hat ein abtriebsseitiges Lager **29**, welches mit einem anderen Ende **30** der Federeinrichtung **26** unlösbar verbunden ist. Unabhängig von der relativen Stellung der antriebsseitigen Scheibe **24** und der abtriebsseitigen Scheibe **25** sind das eine Ende **28** der Federeinrichtung **26** in Kontakt mit dem antreibenden Lager **27** und das andere Ende **30** der Federeinrichtung **26** in Kontakt mit dem angetriebenen Lager **29.** Die Enden **28**, **30** können formschlüssig, materialschlüssig und/oder kraftschlüssig an den jeweiligen Lagern **27**, **29** befestigt sein.

Die Federeinrichtung **26** ist an den beiden Lagern **27**, **29** aufgehängt. Die Federeinrichtung **26** richtet sich parallel zu einer Verbindungslinie der beiden Lager **27**, **29** aus. Das antriebsseitige Lager **27** ist in einem ersten radialen Abstand **31** zu der Drehachse **23** exzentrisch angeordnet. Das abtriebsseitige Lager **29** ist in einem zweiten radialen Abstand **32** zu der Drehachse **23** exzentrisch angeordnet. Die beiden Lager **27**, **29** sind Exzenter der jeweiligen Scheiben **25**, **24.** Die Federeinrichtung **26** übt auf die abtriebsseitige Scheibe **25** ein Drehmoment **33** aus, wenn ein Winkel **34** zwischen den beiden Lagern **27**, **29** bezogen auf die Drehachse **23** von 0 Grad und 180 Grad verschieden ist. Die beiden Winkel gleich 0 Grad und 180 Grad werden nachfolgend als Ruhestellung bzw. Totpunkt bezeichnet. Der erste radiale Abstand **31** und der zweiten radiale Abstand **32** sind in der dargestellten Ausführungsform verschieden.

Das antriebsseitige Lager **27** kann beispielsweise durch einen antreibenden Zapfen **35** und das abtriebsseitige Lager **29** durch einen angetriebenen Zapfen **36** ausgebildet sein. Der antreibende Zapfen **35** kann um ein Drehlager oder Radiallager auszubilden in einem Lagerbock **37** um seine Achse **38** drehbar angeordnet sein. Gleichmaßen kann der angetriebene Zapfen **36** in einem Lagerbock **39** um seine Achse **40** drehbar gelagert sein. Die Federeinrichtung **26** ist beispielsweise eine Spiralfeder, welche unter Zug vorgespannt mit ihren jeweiligen Enden **28**, **30** an den beiden Zapfen **35**, **36** aufgehängt ist. Die Enden **28**, **30** der Feder **26** können drehbar um die Achsen **38**, **40** an den Zapfen **35**, **36** aufgehängt sein. Die Enden **28**, **30** hintergreifen beispielsweise die beiden Zapfen **35**, **36**, wodurch die unter Zug vorgespannte Feder **26** permanent, d.h. in jeder relativen Winkelstellung der Lager **27**, **29**, mit beiden Zapfen **35**, **36** in Kontakt bleibt.

Die antriebsseitige Scheibe **24** wird von dem Motor **5** in einem Drehsinn **41** gedreht. Zumindest in diesem Drehsinn **41** kann die antriebsseitige Scheibe **24** relativ zu der abtriebsseitigen Scheibe **25** um einen beliebigen Winkel um die Drehachse **23**, auch um Winkel größer als 360 Grad gedreht werden. Ein Rotationskörper definiert durch die um die Drehachse **23** rotierende abtriebsseitigen Scheibe **25** und die mit ihr um die Drehachse **23** drehfest verbundenen Komponenten, wie z.B. das antriebsseitige Lager **27**, hat vorzugsweise keine räumliche Überschneidung mit der abtriebsseitigen Scheibe **25** und dem abtriebsseitigen Lager **29.** Die abtriebsseitige Scheibe **25** hat keinen starren Anschlag, mit welchem die antriebsseitige Scheibe **24** bei einem Drehen um die Drehachse **23** in Eingriff gelangt. Eine Drehmitnahme der abtriebsseitigen Scheibe **25** erfolgt nur durch eine kraftschlüssige Ankopplung mittels der Federeinrichtung **26** des angetriebenen Lagers **29** an das antreibende Lager **27.** Innerhalb eines Raumes, den die beiden Lager **27**, **29** bei einer Rotation um die Drehachse **23** umschreiben, sind nur die beiden Lager **27**, **29** und die Federeinrichtung **26** angeordnet. Die Federeinrichtung **26** kann sich bei jeder beliebigen Stellung der beiden Lager **27**, **29** parallel zu deren Verbindungslinie ausrichten.

Ein radialer Abstand **31** des antreibenden Zapfens **35** zu der Drehachse **23** und ein radialer Abstand **32** des angetriebenen Zapfens **36** sind in der dargestellten Ausführungsform verschieden. Die Zapfen **35**, **36** können in axialer Richtung, d.h. in einer Projektion auf eine zu der Drehachse **23** parallele Ebene, überlappen. Die Feder **26** kann in einer Ebene senkrecht zu der Drehachse **23** liegen. Eine andere Ausgestaltung kann einen axialen Versatz zwischen den Zapfen **35**, **36** vorsehen. Hierbei ist es möglich die beiden Zapfen **35**, **36** mit gleichen radialen Abständen **31**, **32** zu der Drehachse **23** anzuordnen.

Das Funktionsprinzip der Kupplung **20** wird für eine Federeinrichtung **26** mit einer unter Zug belasteten Feder **26** beschrieben. Die Feder **26** zieht die beiden Lager **27**, **29** zueinander, wodurch sich ohne angelegtem Drehmoment ein relativer Winkel **34** von 0 Grad (Ruhestellung) einstellt. Der Motor **5** dreht die antriebsseitige Scheibe **24** in einem Drehsinn **41.** Das von dem Motor **5** ausgeübte Drehmoment wird durch die Feder **26** von dem ersten Lager **27** auf das zweite Lager **29** übertragen. Die abtriebsseitige Scheibe **25** überträgt an die abtriebsseitige Welle **22** ein Drehmoment **33** weiter, welches in Betrag und Drehrichtung mit dem angelegten Drehmoment der antriebsseitigen Scheibe **24** übereinstimmt. Die belastete Feder **26** wird dabei gedehnt, wodurch sich der Winkel **34** erhöht. Das antriebsseitige Lager **27** ist um den Winkel **34** in dem Drehsinn **41** dem abtriebsseitigen Lager **29** vorauslaufend. Der Winkel **34** liegt typischerweise im Bereich von 0 Grad bis 135 Grad. Je größer das angelegte Drehmoment ist, um so stärker wird die Feder **26** gedehnt und um so größer ist der Winkel **34.** Eine Krafteinleitung der Federkraft senkrecht zu der Verbindungslinie des abtriebsseitigen Lagers **29** zu der Drehachse **23** nimmt mit dem zunehmenden Winkel **34** ab, wodurch sich trotz zunehmender Federkraft der gespannten Feder **26** ein oberer Grenzwert für das übertragbare Drehmoment ergibt. Der Grenzwert ist durch die radialen Abstände **31**, **32** und die Federkennlinie der Federeinrichtung **26** vorgeben. Liegt ein Drehmoment gleich dem oberen Grenzwert an, ist das antriebsseitige Lager **27** gegenüber dem abtriebsseitigen Lager **29** um einen kritischen Winkel **34** vorauslaufend. Bei einer Auslenkung über den kritischen Winkel hinaus, sinkt das übertragbare Drehmoment **33.** Die Feder **26** kann dem angelegten Drehmoment nicht mehr entgegenwirken und wird bis zu einem relativen Winkel **34** von 180 Grad (Totpunkt) gedehnt (Fig. 4). Die exzentrischen Lager **27**, **29** sind Drehmoment-entkoppelt. Das von der abtriebsseitigen Scheibe **25** auf die Werkzeugaufnahme **2** ausgeübte Drehmoment **33** sinkt auf null ab. Der Motor **5** dreht die angetriebene Scheibe **25** über den Totpunkt hinaus (Fig. 5). Die Feder **26** übt nun wieder ein Drehmoment **42** auf das angetriebene Lager **29** aus. Allerdings ist die Drehrichtung des Drehmoments **42** entgegengesetzt zu dem Drehsinn **41** der antriebsseitigen Scheibe **24.** Die Werkzeugaufnahme **2** dreht sich nun entgegengesetzt zu dem für den Betrieb gewählten Drehsinn. Die gegenläufige Bewegung der beiden Scheiben **25**, **24** endet, sobald das antriebsseitige Lager **27** wieder um einen Winkel zwischen 0 Grad und 180 Grad dem abtriebsseitigen Lager **29** vorläuft (Fig. 3).

Die drehmoment-geschaltene Kupplung **20** hat zwei Modi. In einem drehmomentübertragenden Modus überträgt die Federeinrichtung **26** das Drehmoment von der Antriebswelle **21** auf die Abtriebswelle **22.** Überschreitet das an der Antriebswelle **21** anliegende Drehmoment ein kritisches Drehmoment wechselt die Kupplung **20** in einen gegenläufigen Modus. Die Federeinrichtung **26** übt auf die Abtriebswelle **22** ein Drehmoment aus, welches einen dem anliegenden Drehmoment entgegengesetzten Drehsinn hat. Der gegenläufige Modus liegt für die Zeitspanne an, innerhalb welcher die Antriebswelle **21** sich gegenüber der Abtriebswelle **22** um 180 Grad dreht. Die Dauer des gegenläufigen Modus hängt vorwiegend von der Drehzahl der Antriebswelle **21** und ggf. von einer rückläufigen Bewegung der Abtriebswelle **22** ab. Danach wechselt die Kupplung **20**, unabhängig von dem anliegenden Drehmoment, in drehmomentübertragenden Modus.

Die Scheiben **25**, **24** sind Beispiele für Halterungen der zur Drehachse **23** exzentrisch angeordneten Lager **27**, **29.** Anstelle von Scheiben **25**, **24** können die Lager **27**, **29** auch auf zu den Wellen **21**, **22** angewinkelten Stäben oder Hebeln befestigt sein.

Die beispielhafte Zugfeder **26** kann in jeder Stellung unter Spannung stehen, d.h. auch in der Ruhestellung. Alternativ kann die Zugfeder **26** für einen relativen Winkel **34** von 330 Grad bis 360 Grad und 0 Grad bis 30 Grad kraftfrei mit den Lagern **27**, **29** gekoppelt sein. Die Zugfeder **26** kann beispielsweise an einem Ende über ein Seil oder ein Gleitlager mit einem der Lager **27**, **29** verbunden sein. Eine Federkennlinie der Zugfeder **26** kann progressiv sein.

Fig. 6 zeigt eine weitere Ausgestaltung einer Drehmoment-geschaltenen Kupplung **50.** Die Kupplung **50** kann gleich der vorherigen Ausführungsform zwei gegenüberliegende Scheiben **24**, **25** aufweisen, welche drehstarr mit einer Antriebswelle **21** bzw. einer Abtriebswelle **22** verbunden sind. Eine kraftschlüssige Kopplung zwischen den beiden Scheiben **24**, **25** erfolgt durch eine unter Druck belastbare Feder **51.** Die Feder **51** ist beispielsweise eine Schraubenfeder. Ein erstes Ende **52** der Feder **51** ist in einem antriebsseitigen Lager **53** auf der antriebsseitigen Scheibe **24** und ein zweites Ende **54** der Feder **51** in einem abtriebsseitigen Lager **55** auf der abtriebsseitigen Scheibe **25** aufgehängt. Beide Lager **53**, **55** sind beabstandet zu der Drehachse **23** der Wellen **21**, **22** angeordnet.

Die Funktionsweise der Kupplung **50** ist analog zu der Kupplung **20.** Statt die abtriebsseitige Scheibe **25** mittels einer Zugfeder **26** zu ziehen, wird diese durch die Scheibe **25** durch die Druckfeder **51** geschoben. Eine Ruhestellung ergibt sich wenn die Feder **51** gestreckt ist, d.h. bei den Winkel **34** von 180 Grad. Der Totpunkt stellt sich ein, wenn die Feder **51** am stärksten komprimiert ist, d.h. bei einem Winkel **34** von 0 Grad. Der mitnehmende Modus erfolgt für einen Winkel **34** im Bereich zwischen 180 Grad und 360 Grad (Fig. 6) und der gegenläufige Modus für einen Winkel **34** im Bereich zwischen 0 Grad und 180 Grad.

Die Druckfeder **51** ist an beiden Lagern **53**, **55** unlösbar aufgehängt. Beispielsweise kann die Druckfeder **51** kann zwischen den beiden Lagern **53**, **55** unter Druck vorgespannt angeordnet sein, d.h. die Druckfeder **51** ist auch in der Ruhestellung vorgespannt. Die Druckfeder **51** löst sich somit in keiner der Stellungen von einem der Lager **53**, **55.** Das erste Ende **52** dreht sich somit synchron mit der Antriebswelle **21** und das zweite Ende **54** dreht sich synchron mit der Abtriebswelle **22**, auch wenn eine Drehzahl der Antriebswelle **21** größer als eine Drehzahl der Antriebswelle **21** ist. Die Lager **53**, **55** sind vorzugsweise als Drehlager ausgebildet, welche jeweils um eine Achse **38**, **40** parallel zu der Drehachse **23** drehbar sind, um die unterschiedlichen Drehzahlen auszugleichen ohne die Federn zu verbiegen.

Die Lager **53**, **55** können jeweils eine Führung **56** aufweisen, in welchen die Enden **52**, **54** geführt sind. Die Enden **52**, **54** sind beispielsweise in Taschen eingesetzt oder auf Stifte aufgesteckt. Die Führungen **56** ermöglichen die Feder **51** auch ohne Vorspannung an den beiden Lagern **53**, **55** unlösbar aufzuhängen. Beispielsweise kann die Feder **51** in einem Winkelbereich von 10 Grad vor und 10 Grad nach der Ruhestellung entspannt sein. Das Ende **52** bewegt sich in der Führung **56**, ohne diese zu verlassen.

Fig. 7 und Fig. 8 zeigen eine weitere Ausgestaltung einer Drehmoment-geschaltenen Kupplung **60** für eine Handwerkzeugmaschine **1.** Fig. 7 ist eine Darstellung eines Längsschnitts in der Ebene VII-VII parallel und versetzt zu der Drehachse **23** und Fig. 8 eine Darstellung eines Querschnitts in der Ebene VIII-VIII senkrecht zu der Drehachse **23.**

Die Kupplung **60** hat eine hohle Welle **61** und eine in die hohle Welle **61** eingesetzte stabförmige Welle **62**, welche beide koaxial zu der Drehachse **23** angeordnet sind. Die Kupplung **60** kann mit der hohlen Welle **61** antriebsseitig orientiert, d.h. mit dem Motor **5** gekoppelt, und mit der stabförmige Welle **62** abtriebsseitig orientiert, d.h. mit der Werkzeugaufnahme **2** gekoppelt, in der Handwerkzeugmaschine 1 angeordnet sein.

Eine Federeinrichtung **63** koppelt die hohle Welle **61** mit der stabförmigen Welle **62.** Die Federeinrichtung **63** ist an einem ersten Ende **64** mittels eines ersten Drehlagers **65** an der hohlen Welle **61** und an einem zweiten Ende **66** mittels eines zweiten Drehlagers **67** an der stabförmigen Welle **62** angelegt. Ein Lagersitz **68** bzw. Drehachse **69** des ersten Drehlagers **65** ist exzentrisch, d.h. um einen ersten Abstand **70** versetzt, zu der Drehachse **23** angeordnet. Der Lagersitz **68** ist beispielsweise ein Stift. Ein Lagerkopf **71** ist um die Drehachse **69** drehbar auf dem Lagersitz **68** aufgesteckt. Die Drehachse **69** des Drehlagers **65** ist parallel zu der Drehachse **23.** Das zweite Drehlager **67** hat einen Lagersitz **72**, der an der stabförmigen Welle **62** befestigt ist. Auf dem Lagersitz **72** ist um eine Achse **74** drehbar gelagert ein Lagerkopf **75** befestigt. Die Achse **74** ist parallel und versetzt zu der Drehachse **23.**

Die Federeinrichtung **63** verbindet kraftschlüssig die beiden Drehlager **65**, **67.** Die beispielhafte Federeinrichtung **63** hat zwei unter Druck vorgespannte Spiralfedern **76**, deren ersten Enden **64** mit dem Lagerkopf **71** des ersten Drehlagers **65** und deren zweiten Ende **66** mit dem Lagerkopf **75** des zweiten Drehlagers **67** unlösbar verbunden sind. Die Spiralfedern **76** sind vorzugsweise in jeder Stellung, auch in Ruhestellung der Kupplung **60**, vorgespannt.

Der erste radiale Abstand **70** ist größer als der zweite radiale Abstand **77**, vorzugsweise um eine Länge der vollständig komprimierten Federeinrichtung **63** größer. Das zweite Lager **67** kann um die Drehachse **23** gedreht werden und dabei das erste Lager **65** passieren, ohne mit diesem in formschlüssigen Eingriff zu gelangen. Die Federeinrichtung **63** kann sich bei minimaler Annäherung der beiden Lager **65**, **67** vorzugsweise parallel zu einer Verbindungslinie zwischen den beiden Lagern **65**, **67** ausrichten.

Ohne angelegtes Drehmoment ist die Federeinrichtung **63** maximal gestreckt. Ein Winkel **34** zwischen den beiden Lagern **65**, **67** bezogen auf die Drehachse **23** ist gleich 180 Grad (Ruhestellung).

## Patentansprüche

1. Handwerkzeugmaschine mit
einer Werkzeugaufnahme,
einer Abtriebswelle (22), die mit der Werkzeugaufnahme (2) gekoppelt ist,
einem Motor (5), der mit einer Antriebswelle (21) gekoppelt ist, und
einer Kupplung (20, 50, 60), welche Antriebswelle (21) und Abtriebswelle (22) kraftschlüssig verbindet,
**dadurch gekennzeichnet, dass**
die Kupplung (20, 50, 60) eine Federeinrichtung (26, 51) aufweist und die Federeinrichtung (26, 51) an einem ersten Exzenter (27, 53) der Antriebswelle (21) und an einem zweiten Exzenter (29, 55) der Abtriebswelle (22) aufgehängt ist.

2. Handwerkzeugmaschine nach Anspruch 1, **dadurch gekennzeichnet, dass** die Abtriebswelle (22) koaxial zu der Antriebswelle (21) ist.

3. Handwerkzeugmaschine nach Anspruch 1 oder 2, **dadurch gekennzeichnet, dass** der Exzenter der Antriebswelle (21) ein antriebsseitiges Lager (27, 53) beinhaltet, an dem die Federeinrichtung (26, 51) unlösbar aufgehängt ist, wobei das antriebsseitige Lager (27, 53) um eine Achse (38) drehbar ist, die parallel zu einer Drehachse (23) der Antriebswelle (21) und versetzt zu der Drehachse (23) der Antriebswelle (21) ist und/oder
der Exzenter der Abtriebswelle (22) ein abtriebsseitiges Lager (29, 55) beinhaltet, an dem die Federeinrichtung (26, 51) unlösbar aufgehängt ist, wobei das abtriebsseitige Lager (29, 55) um eine Achse (40) drehbar ist, die parallel zu einer Drehachse (23) der Abtriebswelle (22) und versetzt zu der Drehachse (23) der Abtriebswelle (22) ist.

4. Handwerkzeugmaschine nach einem der vorhergehenden Ansprüche, **dadurch gekennzeichnet, dass** ein erstes Ende (28, 52) der Federeinrichtung (26, 51) derart mit dem ersten Exzenter (27, 53) gekoppelt ist, dass eine Drehbewegung der Antriebswelle (21) und des ersten Endes (28, 51) synchron sind, und ein zweites Ende (30, 54) der Federeinrichtung (26, 51) derart mit dem zweiten Exzenter (29, 55) gekoppelt ist, dass eine Drehbewegung der Abtriebswelle (22) und des zweiten Endes (26, 51) synchron sind.

5. Handwerkzeugmaschine nach einem der vorhergehenden Ansprüche, **dadurch gekennzeichnet, dass** die genau eine Federeinrichtung (26, 51) in jeder Stellung der Exzenter parallel zu einer Verbindungslinie von dem ersten Exzenter zu dem zweiten Exzenter ausgerichtet ist.

6. Handwerkzeugmaschine nach Anspruch 5, **dadurch gekennzeichnet, dass** die Federeinrichtung (63) zwei parallel angeordnete Spiralfedern (76) aufweist.

7. Betriebsverfahren einer Handwerkzeugmaschine, die eine Werkzeugaufnahme, eine mit der Werkzeugaufnahme (2) gekoppelte Abtriebswelle (22), einen Motor (5), eine mit dem Motor (5) gekoppelte Antriebswelle (21) und eine zwischen Antriebswelle (21) und Abtriebswelle (22) geschaltete Kupplung (20, 50, 60) aufweist, wobei der Motor (5) die Antriebswelle (21) in einem Drehsinn (41) dreht, die Kupplung (20, 50, 60) in einem ersten Modus ein Drehmoment von der Antriebswelle (21) auf die Abtriebswelle (22) überträgt, die Kupplung (20, 50, 60) in einem zweiten Modus auf die Abtriebswelle (22) ein zu dem Drehsinn (41) gegenläufiges Drehmoment ausübt, wobei die Kupplung (20, 50, 60) von dem ersten Modus in den zweiten Modus wechselt, wenn ein an die Antriebswelle (21) angelegtes Drehmoment ein kritisches Drehmoment überschreitet, und von dem zweiten Modus in den ersten Modus zurück wechselt, wenn der Motor (5) die Antriebswelle (21) um 180 Grad gegenüber der Abtriebswelle (22) weitergedreht hat.

8. Betriebsverfahren nach Anspruch 7, **dadurch gekennzeichnet, dass** die Kupplung (20, 50, 60) eine Federeinrichtung (26, 51, 63) aufweist, welche der Motor (5) im ersten Modus vorspannt und welche sich im zweiten Modus zum Ausüben eines entgegen dem Drehsinn wirkenden Drehmoments entspannt.

## Claims

1. Hand-held machine tool with
a tool holder,
an output shaft (22), which is connected to the tool holder (2),
a motor (5), which is connected to a drive shaft (21), and
a coupling (20, 50, 60), which connects the drive shaft (21) and the output shaft (22) non-positively,
**characterised in that**
the coupling (20, 50, 60) has a spring device (26, 51) and
the spring device (26, 51) is suspended on a first eccentric (27, 53) of the drive shaft (21) and a second eccentric (29, 55) of the output shaft (22).

2. Hand-held machine tool according to claim 1, **characterised in that** the output shaft (22) is coaxial to the drive shaft (21).

3. Hand-held machine tool according to claim 1 or 2, **characterised in that** the eccentric of the drive shaft (21) contains a bearing (27, 53) on the drive side, on which the spring device (26, 51) is suspended inseparably, in which the bearing (27, 53) on the drive side may turn around an axis (38), which is parallel to an axis of rotation (23) of the drive shaft (21) and offset to the axis of rotation (23) of the drive shaft (21), and/or
the eccentric of the output shaft (22) contains a bearing (29, 55) on the output side, on which the spring device (26, 51) is suspended inseparably, in which the bearing (29, 55) on the output side may turn around an axis (40), which is parallel to an axis of rotation (23) of the output shaft (22) and offset to the axis of rotation (23) of the output shaft (22).

4. Hand-held machine tool according to one of the previous claims, **characterised in that** a first end (28, 52) of the spring device (26, 51) is connected to the first eccentric (27, 53) in such a way that a turning movement of the drive shaft (21) and the first end (28, 51) are synchronous, and a second end (30, 54) of the spring device (26, 51) is connected to the second eccentric (29, 55) in such a way that a turning movement of the output shaft (22) and the second end (26, 51) are synchronous.

5. Hand-held machine tool according to one of the previous claims, **characterised in that** in each position of the eccentric the precisely one spring device (26, 51) is aligned parallel to a connecting line from the first eccentric to the second eccentric.

6. Hand-held machine tool according to claim 5, **characterised in that** the spring device (63) has two spiral springs (76) arranged parallel.

7. Operating method of a hand-held machine tool, which has a tool holder, an output shaft (22) connected to the tool holder (2), a motor (5), a drive shaft (21) connected to the motor (5) and a coupling (20, 50, 60) connected between the drive shaft (21) and the output shaft (22), in which the motor (5) turns the drive shaft (21) in a direction of rotation (41), in a first mode the coupling (20, 50, 60) transfers a torque from the drive shaft (21) to the output shaft (22), in a second mode the coupling (20, 50, 60) exerts a torque contrary to the direction of rotation (41) on the output shaft (22), in which the coupling (20, 50, 60) changes from the first mode into the second mode, if a torque applied to the drive shaft (21) exceeds a critical torque, and changes back from the second mode into the first mode, if the motor (5) has continued to turn the drive shaft (21) by 180 degrees with respect to the output shaft (22).

8. Operating method according to claim 7, **characterised in that** the coupling (20, 50, 60) has a spring device (26, 51, 63), which in the first mode the motor (5) pretensions and which in the second mode is released to exert a torque acting against the direction of rotation.

## Revendications

1. Machine-outil manuelle comportant :
un porte-outil,
un arbre entraîné (22) couplé au porte-outil (2),
un moteur (5) couplé à un arbre moteur (21), et
un dispositif d'accouplement (20, 50, 60) reliant l'arbre moteur (21) et l'arbre entraîné (22) par force,
**caractérisée en ce que**
le dispositif d'accouplement (20, 50, 60) comporte un dispositif à ressort (26, 51) et le dispositif à ressort (26, 51) est accroché à un premier excentrique (27, 53) de l'arbre moteur (21) et à un second excentrique (29, 55) de l'arbre entraîné (22).

2. Machine-outil manuelle selon la revendication 1, **caractérisée en ce que** l'arbre entraîné (22) est coaxial à l'arbre moteur (21).

3. Machine-outil manuelle selon la revendication 1 ou 2, **caractérisée en ce que** l'excentrique de l'arbre moteur (21) contient un palier côté moteur (27, 53) auquel le dispositif à ressort (26, 51) est accroché de manière inamovible, dans laquelle le palier côté moteur (27, 53) peut tourner autour d'un axe (38) parallèle à un axe de rotation (23) de l'arbre moteur (21) et décalé par rapport à l'axe de rotation (23) de l'arbre moteur (21) et/ou
l'excentrique de l'arbre entraîné (22) contient un palier côté entraîné (29, 55) auquel le dispositif à ressort (26, 51) est accroché de manière inamovible, dans laquelle le palier côté entraîné (29, 55) peut tourner autour d'un axe (40) parallèle à un axe de rotation (23) de l'arbre entraîné (22) et décalé par rapport à l'axe de rotation (23) de l'arbre entraîné (22).

4. Machine-outil manuelle selon l'une des revendications précédentes, **caractérisée en ce qu'**une première extrémité (28, 52) du dispositif à ressort (26, 51) est couplée au premier excentrique (27, 53) de telle sorte qu'un mouvement de rotation de l'arbre moteur (21) et de la première extrémité (28, 51) sont synchrones, et une seconde extrémité (30, 54) du dispositif à ressort (26, 51) est couplée au second excentrique (29, 55) de telle sorte qu'un mouvement de rotation de l'arbre entraîné (22) et de la seconde extrémité (26, 51) sont synchrones.

5. Machine-outil manuelle selon l'une des revendications précédentes, **caractérisée en ce que**, dans chaque position des excentriques, le seul dispositif à ressort (26, 51) est orienté parallèlement à une ligne reliant le premier excentrique au second excentrique.

6. Machine-outil manuelle selon la revendication 5, **caractérisée en ce que** le dispositif à ressort (63) comporte deux ressorts hélicoïdaux (76) agencés parallèlement.

7. Procédé de fonctionnement d'une machine-outil manuelle comportant un porte-outil, un arbre entraîné (22) couplé au porte-outil (2), un moteur (5), un arbre moteur (21) couplé au moteur (5) et un dispositif d'accouplement (20, 50, 60) intercalé entre l'arbre moteur (21) et l'arbre entraîné (22), dans lequel le moteur (5) fait tourner l'arbre moteur (21) dans un sens de rotation (41), le dispositif d'accouplement (20, 50, 60) transmet, dans un premier mode, un couple de l'arbre moteur (21) à l'arbre entraîné (22), le dispositif d'accouplement (20, 50, 60) exerce, dans un second mode, sur l'arbre entraîné (22) un couple de sens opposé au sens de rotation (41), dans lequel le dispositif d'accouplement (20, 50, 60) passe du premier mode au second mode lorsqu'un couple appliqué à l'arbre moteur (21) dépasse un couple critique, et repasse du second mode au premier mode lorsque le moteur (5) fait de nouveau tourner l'arbre moteur (21) de 180 degrés par rapport à l'arbre entraîné (22).

8. Procédé de fonctionnement selon la revendication 7, **caractérisé en ce que** le dispositif d'accouplement (20, 50, 60) comporte un dispositif à ressort (26, 51, 63) que le moteur (5) précontraint dans le premier mode et qui se détend dans le second mode pour exercer un couple agissant dans le sens opposé au sens de rotation.
